# DEMANDE DE BREVET EUROPEEN

(11) **EP 1 034 902 A1**
(43) Date de publication de la demande: **13.09.2000**
(21) Numéro de dépôt: 99490008.2
(22) Date de dépôt: 05.03.1999
(51) Int. Cl.: B27K 3/10

(54) **Dispositif de traitement des troncs d'arbres**

(71) Demandeur: Degaie, Alex, 59138 Pont-sur-Sambre (FR)
(72) Inventeur: Degaie, Alex, 59138 Pont-sur-Sambre (FR)
(74) Mandataire: Duthoit, Michel

(57) **Abrégé**

L'invention concerne un dispositif de traitement des troncs d'arbres coupés, par imprégnation des fibres d'une solution de traitement appropriée, caractérisé par le fait qu'il comporte des moyens d'injection (I) de ladite solution, sous pression, longitudinalement au tronc (2), à partir d'une de ses extrémités frontales (2A, 2'A).

## Description

La présente invention concerne un dispositif de traitement des troncs d'arbres coupés qu'il faut protéger contre la moisissure, les insectes, et toutes sortes de parasites qu'ils soient d'origine végétale ou animale.

Pour ce faire, il est connu d'immerger les troncs dans une solution de traitement de composition prédéterminée.

Cette solution par imprégnation dans le temps présente l'inconvénient de nécessiter des bassins de taille importante contenant la solution et de rendre le traitement relativement long. De plus, le bois des troncs n'est jamais traité jusqu'à coeur.

Dans ce cas, il a pu être constaté que, le tronc n'étant pas traité à coeur, il s'en suivait un éclatement longitudinal partant précisément du coeur. Ceci a pour conséquence non seulement de réduire l'exploitation industrielle des troncs ainsi détériorés mais cela peut provoquer également un pourissement des troncs à partir de l'intérieur non atteint par la solution de traitement.

En outre, un inconvénient également important découlant de ce type de traitement réside dans le fait qu'il ne peut être effectué bien entendu sur place, sur les lieux d'abattage, mais bien au contraire, il rend nécessaire de transporter les troncs coupés sur un lieu de traitement spécifique aménagé à cet effet.

De manière à remédier à ces inconvénients et selon une première phase de la démarche inventive, il a été estimé que ce type de traitement ne devait pas être effectué par immersion à partir de la surface périphérique latérale des troncs, mais bien à partir de l'une de ses extrémités de manière à atteindre le coeur de ceux-ci puis de provoquer progressivement la pénétration longitudinale de la solution de traitement.

C'est dans cet esprit qu'a été initialement imaginé d'appliquer contre ladite extrémité frontale des troncs une cloche par laquelle était amenée la solution de traitement en vue d'être injectée et distribuée dans le tronc à partir de ses fibres d'extrémités frontales.

Toutefois, cette solution ne s'est pas avérée totalement satisfaisante puisque qu'une application uniquement frontale de la cloche sur l'extrémité de l'arbre excluait nécessairement la périphérie frontale de ladite extrémité et conséquemment la périphérie latérale de l'ensemble du tronc traité.

De plus, pour des raisons d'étanchéité nécessaire, il faut rechercher un contact intime entre l'extrémité ouverte de la cloche et ladite extrémité frontale du tronc. Pour se faire, une poussée importante de la cloche contre cette extrémité doit être effectuée, ce qui nécessite une immobilisation selon une force importante du tronc en cours de traitement afin de contrebalancer la force d'application de la cloche sur l'extrémité frontale du tronc.

Néanmoins, un tel principe d'injection présente l'avantage de rendre le traitement possible sur les lieux de coupe des troncs. De plus, les troncs étant traités immédiatement après leur coupe, il ne s'en suit pas de création de bouchons des fibres d'extrémité, ce qui advient généralement lors d'un désèchement de celles-ci.

La migration de la solution de traitement peut donc être introduite facilement dans le tronc et en chasser la sève qu'il contient en la remplaçant progressivement par la solution de traitement.

La présente invention a donc pour objectif non seulement de remédier aux premiers inconvénients connus dans l'art antérieur mais, en outre, de perfectionner l'idée de principe qui vient d'être citée.

A cet effet, elle concerne un dispositif dans lequel lesdits moyens d'injection sont constitués par une cloche apte à coiffer une des extrémités frontales du tronc à traiter et équipée de moyens d'étanchéité prévus entre le tronc et la cloche.

Selon un mode de réalisation avantageux, lesdits moyens d'injection du dispositif de l'invention sont constitués par une chambre de compression étanche entre, d'une part, lesdits moyens d'étanchéité et conséquemment l'extrémité du tronc, et d'autre part, la face interne de la cloche par laquelle est amenée la solution de traitement en vue d'être injectée sous pression dans le tronc à partir de la totalité de la surface de son extrémité frontale, en vue d'une imprégnation à coeur et progressive dans le sens longitudinal.

Ainsi, lesdits moyens d'injection constituent une chambre de compression étanche entre d'une part lesdits moyens d'étanchéité, et conséquemment l'extrémité du tronc, et d'autre part la face interne de la cloche par laquelle est amenée la solution de traitement en vue d'être injectée sous pression dans le tronc à partir de la totalité de la surface de son extrémité frontale, en vue d'une imprégnation à coeur et progressive dans le sens longitudinal.

On comprend bien que de cette manière l'étanchéité étant effectuée dans un sens radial du tronc, la force de maintien longitudinal de celui-ci ne devra correspondre qu'au contre-balancement de la pression d'injection de la solution uniquement.

Cet avantage s'ajoute bien entendu au fait que la surface frontale de l'extrémité du tronc est totalement dégagée pour recevoir le traitement à partir de la cloche qui la coiffe.

D'autres caractéristiques de l'invention ressortiront au cours de la description qui va suivre et qui devront être considérés isolément ou selon toutes leurs combinaisons techniques possibles.

Cette description donnée à titre d'exemple non limitatif fera mieux comprendre comment l'invention peut être réalisée en référence aux dessins annexés sur lesquels:
- la figure 1 est une vue schématique en coupe longitudinale d'une cloche selon l'invention montrant de part et d'autre de son axe longitudinal deux demi variantes de troncs, l'un supérieur de petit diamètre, et l'autre inférieur de plus grand diamètre,
- la figure 2 est une vue complète frontale d'un premier exemple d'une installation selon l'invention,
- la figure 3 est une vue de dessus de l'installation selon la figure 2,
- la figure 4 est une vue de dessus d'un second exemple d'installation selon l'invention,
- la figure 5 est une vue de dessus, partielle, d'un troisième exemple d'installation selon l'inventions
- la figure 6 est une vue en coupe réalisée d'après la ligne VI-VI représentée à la figure 5.

Comme le montrent les figures 1 et 6, le dispositif de traitement des troncs 2 d'arbres coupés, par imprégnation des fibres d'une solution de traitement appropriée, comporte des moyens d'injection I, sous pression, longitudinalement au tronc 2, à partir d'une de ses extrémités frontales 2A, 2A'

Particulièrement, lesdits moyens d'injection I sont constitués par une cloche 1 apte à coiffer, notamment, simultanément une des extrémités frontales 2A, 2'A du tronc 2' à traiter ainsi que sa surface périphérique latérale adjacente 2B, 2'B.

A cet égard, la cloche 1 est équipée de moyens d'étanchéité 3, 3A, 3B) prévus entre le tronc 2, 2' et la cloche 1.

Comme déjà évoqué dans l'énoncé des figures, le demi tronc 2 représente un tronc de petit diamètre alors que le demi tronc 2' représente un demi tronc de grand diamètre. Leur surface latérale 2B, 2'B et leur surface frontale 2A et 2'A représentent respectivement les surfaces latérale et frontale du demi tronc 2 et du demi tronc 2'.

Pour la commodité de la description, il ne sera plus cité ci-après qu'un tronc 2 ayant une surface latérale 2B et une surface d'extrémité frontale 2A.

Comme le montre donc la figure 1, la cloche 1 coiffe la totalité de l'extrémité 2A du tronc 2 par l'intermédiaire des moyens d'étanchéité 3 intercalés concentriquement entre la surface périphérique externe 2B du tronc 2 et la surface périphérique interne 1A de la cloche 1.

De cette manière, les moyens d'injection I constituent une chambre de compression étanche 4 entre d'une part lesdits moyens d'étanchéité 3, et conséquemment l'extrémité 2A du tronc 2, et d'autre part la face interne 1A de la cloche 1 par laquelle est amenée la solution de traitement, notamment, par l'intermédiaire d'une tubulure 5, en vue d'être injectée sous pression dans le tronc 2 à partir de la totalité de la surface de son extrémité frontale 2A, en vue d'une imprégnation à coeur et progressive dans le sens longitudinal L, notamment, à une vitesse fonction de la pression d'injection.

Selon un premier mode de réalisation, correspondant notamment aux exemples de mise en oeuvre illustrés aux figures 1 à 4, la cloche 1 est prévue indéformable. Comme développée plus loin, elle est ainsi, notamment, métallique.

Selon un autre mode de réalisation, correspondant notamment à l'exemple de mise en oeuvre de l'invention illustré aux figures 5 et 6, ladite cloche 1 pourra également être prévue déformable. Elle est constituée par exemple, d'un manchon élastique 41, notamment en caoutchouc, et d'un manchon en toile 42, apte à définir son volume maximal. Après avoir été assujetti au tronc sur la surface périphérique latérale 2B, 2'B de ce dernier, elle est alors gonflée lors de l'injection de la solution de traitement.

Pour permettre la mise en place de ladite cloche déformable 1, le dispositif selon l'invention est muni, éventuellement, de moyens 43 d'écartement de cette dernière. Lesdits moyens 43 d'écartement comprennent, notamment, des moyens d'attelage 44, situés régulièrement espacés sur la circonférence de l'embouchure de ladite cloche déformable 1, et des moyens de déplacement 45 radiaux simultanés desdits moyens d'attelage 44.

Lesdits moyens d'attelage 44 sont constitués, par exemple, de plaques 46, situées de part et d'autre des manchons 41, 42 et reliées entre elles par une vis 47 de manière à pincer ces derniers.

Lesdits moyens de déplacement 45 sont constitués, par exemple, d'une pluralité de câbles 48, assujettis auxdits moyens d'attelage 44. Lesdits câbles 48 sont également guidés radialement par des cornières 49.

Pour permettre un entraînement homogène desdits moyens d'attelage 44, lesdits câbles 48 sont, par exemple, aptes à être tendus simultanément. Pour cela, ils sont, notamment, reliés à un point d'attache 50 communs coulissant le long d'une vis sans fin 51 dans une noix de manoeuvre 52. De plus, un anneau 53 pourra être prévu pour supporter lesdites cornières 49 et ladite noix de manoeuvre 52, ledit anneau 53 pouvant également servir, éventuellement, à guider lesdits câbles 48 entre ces éléments de manière à faciliter leur tension.

Cela étant, dans les différents modes de réalisation envisagés, ladite cloche 1 est munie, éventuellement, d'une purge 30 permettant l'évacuation de l'air lors de l'injection de la solution de traitement.

En se reportant de nouveau à la figure 1, on consate que les moyens d'étanchéité 3 sont essentiellement constitués, par exemple, par un coussin torique gonflable 3 disposé concentriquement sur la surface interne périphérique 1A de la cloche 1 à proximité de son embouchure et susceptible de venir enserrer, par expansion, la surface périphérique latérale 2B de l'extrémité du tronc 2.

De manière à augmenter la capacité d'action du coussin torique gonflabe 3A, en fonction des diamètres de troncs pouvant être différents, le coussin torique 3A est susceptible de coopérer avec au moins une manchette intercalaire 3B élastique et en forme de couronne, prenant place concentriquement entre ledit coussin 3A et la surface périphérique latérale 2B d'extrémité du tronc 2, lorsque celui-ci est d'un diamètre inférieur à celui du coussin torique 3A lorsqu'il est gonflé au maximum.

Selon le cas de figures rencontrées, le coussin torique gonflable 3A est susceptible de coopérer avec une pluralité de manchettes intercalaires concentriques 3B, de forme identique, les rendant emboîtables les unes dans les autres, leurs dimensions allant progressant selon un pas constant à partir de diamètres intérieur et extérieur de base correspondant au plus petit diamètre de troncs 2 admis pour le traitement.

C'est ainsi, qu'à titre d'exemple, la cloche 1 qui est métallique, sera d'un diamètre de 570 mm recevant un coussin torique gonflable dont le diamètre extérieur en contact avec la cloche est d'un diamètre identique à celle-ci alors que son diamètre intérieur peut être variable jusqu'à 520 mm.

Egalement selon un exemple de réalisation, des manchettes élastiques intercalaires sont au pas de 20 mm soit : par exemple un jeu de manchettes de 300/320 - 320/340 - 340/360 - 360/380 - 380/400 - 400/420 - 420/440 - 440/460 - 460/480 - 480/500 - 500/520.

Ainsi, il sera possible de couvrir une plage de diamètres de troncs allant de 300 mm à 570 mm si on compte également les possibilités offertes par le coussin torique gonflable, de par lui-même, selon qu'il est gonflé ou dégonflé.

Selon le mode de réalisation illustré aux figures 5 et 6, les moyens d'étanchéïté 3 sont constitués desdits manchons 41, 42 définissant la cloche 1 déformable eux-mêmes, ladite cloche déformable 1 étant assujettie sur le tronc 2 par un ou des colliers de serrage 54.

Par ailleurs, selon le même mode de réalisation, lesdits manchons élastiques 41 et en toile 42 sont, par exemple, rapportés à leur extrémité opposée à celle coopérant avec le tronc, sur une embase 55, munie de ladite alimentation 5 et de ladite purge 30. Leur maintien sur ladite embase 55 est assuré par un ou des colliers de serrage 56.

Selon un premier mode de réalisation, correspondant notamment à l'exemple de mise en oeuvre, illustré aux figures 2 et 3, la cloche 1 est disposée horizontalement sur un support également horizontal 6, par l'intermédiaire d'un vérin hydraulique 7 réglable en hauteur selon H et lui-même monté sur galets 8 pour permettre un réglage longitudinal selon L, de manière à pouvoir présenter l'embouchure 1C de la cloche 1 sur la surface périphérique latérale 2B d'un tronc 2, selon ces deux paramètres H et L, ledit tronc 2 étant préalablement immobilisé en position horizontale et dans l'axe XX' de la cloche sur le même support 6 que celle-ci.

Avantageusement, les galets 8 du vérin hydraulique 7 supportant la cloche 1 reposent sur des rails 9 solidaires du support horizontal 6.

Selon une autre caractéristique de l'invention, le tronc 2 à traiter est retenu en place sur le support 6, lors de l'opération d'injection, par des butées latérales 10 situées de part et d'autre, et par une butée de blocage longitudinale 11 située à l'extrémité 20 du tronc 2, opposée à celle opposée 2B introduite dans la cloche 1 pour l'initialisation du traitement.

Comme le montre la figure 3, une pluralité de cloches, en l'occurrence 2 est intégrée dans le dispositif, de manière à traiter simultanément un nombre de troncs correspondant. Il pourra également s'agir de trois cloches ou plus disposées en tourelle révolver.

Egalement, la figure 3 montre particulièrement bien une chaîne d'injection pour le traitement des troncs 2 qui est constituée par:
- un groupe hydraulique 12,
- un groupe électrogène 13,
- un compresseur réservoir 14 d'une capacité par exemple de 100 I,
- une pompe 15 associée à des électrovannes, de manière à assurer une régulation de la solution en fonction de la vitesse de pénétration de celle-ci dans les fibres du bois,
- un réservoir 16 de solution de traitement, destiné au traitement par injection et relié à la cloche 1 par se partie arrière 1B.

Comme le montrent les figures 2 et 3, tous les éléments constituant le dispositif sont embarqués sur une remorque mobile 17 munie de roues 18 constituant le support horizontal 6 et sur laquelle est disposée une grue à grappin 19 disposée à une extrémité de la remorque 17 à l'opposé de la ou les cloches 1 située à l'autre extrémité.

La remorque mobile 17 comporte quatre vérins stabilisateurs 20 situés à ses quatre angles d'extrémité et un attelage 21 permettant sa liaison à un véhicule tracteur.

Selon un second mode de réalisation, correspondant notamment aux exemples de mise en oeuvre illustrés à la figure 4, la ou lesdites cloches 1, prévues indéformables, sont laissées sans support. Les troncs 2 sont alors soutenus, par exemple, indépendamment desdites cloches 1 par des cales 32, notamment constituées de troncs d'arbres.

Selon ce mode de réalisation, un conteneur mobile 33 est éventuellement prévu pour le transport, entre autres, d'un ou plusieurs réservoirs de solution de traitement, d'un groupe électrogène, d'un compresseur, d'une armoire de commande et de régulation, d'un jeu de cloches 1 et de leur manchette d'étanchéïfication 3 et/ou un jeu de flexibles 34 de différentes longueurs, aptes à être reliés aux dites vannes d'alimentation 5.

Une telle solution, présentant un plus faible encombrement que la remorque mobile 17 précédemment décrite améliore les possibilités d'accès sur site accidenté et rapproche le traitement des arbres de leur lieu d'abattage. De plus, les manipulations des arbres sont limitées.

Selon un autre mode de réalisation correspondant notamment à l'exemple de mise en oeuvre illustré aux figures 5 et 6, un châssis support 57 est prévu auquel est assujetti ledit élément d'embase 55 ainsi que ledit anneau 53. Un conteneur technique semblable à celui précédemment évoqué peut également être utilisé.

Cela étant, concernant le blocage du mouvement longitudinal relatif dudit tronc 2 par rapport à ladite cloche 1, on a vu que, selon le mode de réalisation illustré aux figures 1 à 3, ce dernier peut être obtenu grâce à une butée 11 prévue à l'extrémité du tronc 2 opposée à celle coopérant avec ladite cloche 1.

Selon un autre mode de réalisation, le tronc 2 à traiter est immobilisé dans ses déplacements longitudinaux par rapport à la cloche 1 par des vis de blocage 35 coopérant avec ladite cloche 1.

Comme illustré à la figure 4, lesdites vis de blocage 35 sont prévues, par exemple, au voisinage de l'embouchure de ladite cloche 1. Elles sont par exemple au nombre de trois et sont espacées de 120 ° chacune.

Comme illustré à la figure 5, elles présentent, notamment, la même distribution mais sont assujetties cette fois, au châssis 57.

Il est à noter que le blocage du mouvement longitudinal relatif dudit tronc 2 par rapport à ladite cloche 1 associé à la présence de ladite purge 30 favorise le déroulement du traitement, notamment lors de l'injection de la solution dans ladite cloche 1 en diminuant les risques de désolidarisation dudit tronc 2 et de ladite cloche 1 par 〈〈 coup de l'obus 〉〉.

Cela étant, de manière générale, le dispositif conforme à l'invention pourra comprendre, en outre, un bac 36 de récupération de la sève et des produits de traitement, placé à l'extrémité du tronc 2 opposée à celle coopérant avec ladite cloche 1.

A ce sujet, des moyens d'analyse des produits récoltés à ce niveau pourront être utilisés, afin de détecter l'arrivée de la solution de traitement et repérer par là même l'imprégnation complète dudit tronc 2.

On pourra ainsi établir différents barèmes de traitement en fonction, notamment, des essences traitées et de la longueur des troncs 2.

Des moyens de contrôle de l'injection de ladite solution pourront d'ailleurs être également prévus, notamment pour réaliser des traitements selon lesdits barèmes.

Naturellement, d'autres modes de réalisation à la portée de l'homme de l'art, auraient pu être envisagés sans pour autant sortir du cadre de l'invention.

## Revendications

1. Dispositif de traitement des troncs d'arbres coupés, par imprégnation des fibres d'une solution de traitement appropriée, caractérisé par le fait qu'il comporte des moyens d'injection (I) de ladite solution, sous pression, longitudinalement au tronc (2), à partir d'une de ses extrémités frontales (2A, 2'A).

2. Dispositif selon la revendication 1, dans lequel lesdits moyens d'injection sont constitués par une cloche (1) apte à coiffer une des extrémités frontales (2A, 2'A) du tronc (2, 2') à traiter et équipée de moyens d'étanchéité (3, 3A, 3B) prévus entre le tronc (2, 2') et la cloche (1).

3. Dispositif selon la revendication 2, dans lequel lesdits moyens d'injection (I) constituent une chambre de compression étanche entre d'une part lesdits moyens d'étanchéité (3), et conséquemment l'extrémité (2A, 2'A) du tronc (2, 2'), et d'autre part la face interne (1A) de la cloche (1) par laquelle est amenée la solution de traitement en vue d'être injectée sous pression dans le tronc (2, 2'), à partir de la totalité de la surface de son extrémité frontale (2A, 2'A), en vue d'une imprégnation à coeur et progressive dans le sens longitudinal L.

4. Dispositif selon la revendication 1, dans lequel les moyens d'étanchéité (3) sont constitués par un coussin torique gonflable (3A) disposé concentriquement sur la surface interne périphérique (1A) de la cloche (1), à proximité de son embouchure (1C), et susceptible de venir enserrer, par expansion, la surface périphérique latérale (2B, 2'B) de l'extrémité du tronc (2, 2').

5. Dispositif selon la revendication 4, dans lequel le coussin torique gonflable (3A) est susceptible de coopérer avec au moins une manchette intercalaire (3B) élastique et en forme de couronne, prenant place concentriquement entre ledit coussin (3A) et la surface périphérique latérale (2B, 2'B) d'extrémité du tronc (2, 2'), lorsque celui-ci est d'un diamètre inférieur à celui du coussin torique (3A) lorsqu'il est gonflé.

6. Dispositif selon la revendication 5, dans lequel le coussin torique gonflable (3A) est susceptible de coopérer avec une pluralité de manchettes intercalaires concentriques (3B) de forme identique, les rendant emboîtables les unes dans les autres, leurs dimensions allant progressant selon un pas constant, à partir de diamètres intérieur et extérieur de base, correspondant au plus petit diamètre (2, 2') admis pour le traitement.

7. Dispositif selon la revendication 2, dans lequel la cloche (1) est munie d'une purge (30).

8. Dispositif selon l'une des revendications 1 à 6, dans lequel la cloche (1) est disposée horizontalement sur un support également horizontal (6), par l'intermédiaire d'un vérin hydraulique (7) réglable en hauteur (H) et lui-même monté sur galets (8) pour permettre un réglage longitudinal (L), de manière à pouvoir présenter l'embouchure (1C) de la cloche (1) sur la surface périphérique latérale (2B, 2'B) d'un tronc (2, 2'), selon ces deux paramètres, ledit tronc (2, 2') étant préalablement immobilisé en position horizontale et dans l'axe XX' de la cloche (1) sur le même support (6) que celle-ci.

9. Dispositif selon la revendication 8, dans lequel les galets (8) du vérin hydraulique (7) supportant la cloche (1) reposent sur des rails (9) solidaires du support horizontal (6).

10. Dispositif selon la revendication 8, dans lequel le tronc (2, 2') à traiter est retenu en place sur son support (6) lors de l'opération d'injection, par des butées latérales (10) situées de part et d'autre, et par une butée de blocage longitudinal (11) située à l'extrémité (2C) du tronc (2, 2'), opposée à celle (2b, 2'B), introduite dans la cloche (1) pour initialisation du traitement.

11. Dispositif selon la revendication 2 dans lequel le tronc (2) à traiter est immobilisé dans ses déplacements longitudinaux par rapport à la cloche (1) par des vis de blocage (35) coopérant avec ladite cloche (1).

12. Dispositif selon la revendication 2, dans lequel il est prévu une pluralité de cloches (1), de manière à traiter simultanément un nombre de troncs (2, 2') correspondant, embarqués, sur une remorque mobile (17).

13. Dispositif selon la revendication 1 comprenant, en outre, un bac de récupération de la sève et des produits de traitement.

14. Dispositif selon la revendication 1 comprenant, en outre, des moyens de contrôle de l'injection de ladite solution.
